# FASCICULE DE BREVET EUROPEEN

(11) **EP 0 246 956 B1**
(45) Date de publication et mention de la délivrance du brevet: **28.11.1990**
(21) Numéro de dépôt: 87401091.1
(22) Date de dépôt: 14.05.1987
(51) Int. Cl.: C10G 21/00, C10G 53/06

(54) **Procédé de désasphaltage d'une charge hydrocarbonée lourde.**
Verfahren zur Entfernung von Asphalt aus einer Kohlenwasserstoffbeschickung
Process for the elimination of asphaltenes from a hydrocarbon feedstock

(30) Priorité: 15.05.1986 FR 8606994
(43) Date de publication de la demande: 25.11.1987
(73) Titulaire: COMPAGNIE DE RAFFINAGE ET DE DISTRIBUTION TOTAL FRANCE, 92300 Levallois Perret (FR)
(72) Inventeur: Chombart, Didier, F-75016 Paris (FR); Cormerais, François-Xavier, F-76290 Montivilliers (FR); Laborde, Michel, F-69110 Sainte Foy les Lyon (FR)
(74) Mandataire: Jolly, Jean-Pierre

(56) Documents cités:
- FR-A- 2 007 587

## Description

La présente invention concerne un procédé de désasphaltage d'une charge hydrocarbonée lourde.

Par charge hydrocarbonée lourde, on entend, au sens de la présente invention, une charge ayant une masse volumique à 15_{°}C supérieure à environ 930 kg/m³, composée essentiellement d'hydrocarbures, mais contenant également d'autres composés chimiques qui, outre des atomes de carbone et d'hydrogène, possèdent des hétéroatomes, comme l'oxygène, l'azote, le soufre et des métaux comme le vanadium ou le nickel.

Cette charge peut être constituée, notamment, par un pétrole brut ou une huile lourde ayant la masse volumique indiquée ci-dessus.

La charge peut provenir également du fractionnement ou du traitement du pétrole brut, d'une huile lourde, de schistes bitumineux ou même de charbon. Il peut s'agir ainsi du résidu de la distillation sous pression réduite ou du résidu de la distillation sous pression atmosphérique des produits de départ cités ci-dessus ou, par exemple, des produits obtenus par le traitement thermique de ces produits de départ ou de leurs résidus de distillation.

Une tendance est apparue ces dernières années, de chercher à valoriser de plus en plus les produits hydrocarbonés ayant une masse volumique élevée, ce qui n'était pas le cas auparavant. Cette recherche de la valorisation des produits lourds est devenue plus pressante, car il est prévu que la demande de produits légers comme les carburants devrait augmenter relativement plus rapidement que celle des produits plus lourds, comme les fiouls.

La partie la plus lourde des charges hydrocarbonées lourdes est constituée d'un mélange d'une phase huileuse et d'une phase asphaltique. Un moyen d'obtenir des produits légers à partir de la phase huileuse est de soumettre celle-ci à un craquage catalytique. La charge de craquage catalytique ne doit toutefois pas être trop polluée par des métaux et ne pas présenter un résidu "Conradson" trop élevé. On peut rappeler que le résidu "Conradson", qui donne des indications sur la tendance d'un produit à former du coke, est déterminé selon la norme AFNOR NFT 60-116.

Ainsi qu'il a été dit ci-dessus, les charges hydrocarbonées lourdes contiennent des composés possédant, outre des atomes d'hydrogène et de carbone, des hétéroatomes comme l'oxygène, l'azote, le soufre et des métaux. Certains de ces composés, notamment ceux possédant des métaux, sont contenus en particulier dans la phase asphaltique.

On a l'habitude de distinguer deux familles dans les composés constituant la phase asphaltique: les résines et les asphaltènes. Les asphaltènes comme les résines ont des structures aromatiques polycycliques. A côté des cycles aromatiques se trouvent des cycles thiophéniques et pyridiniques. Mais les résines ont des structures moins condensées que les asphaltènes et des poids moléculaires plus faibles.

On désigne généralement sous le nom d'asphaltènes les composés qui précipitent par addition à la charge d'un hydrocarbure aliphatique saturé ayant de 5 à 7 atomes de carbone: pentane, hexane, heptane. Ainsi, selon la norme AFNOR NFT 60-115, la teneur en asphaltènes d'un produit est déterminée par une précipitation à l'aide du normal heptane à l'ébullition.

Les résines précipitent en même temps que les asphaltènes, quand on utilise un hydrocarbure de plus faible point d'ébullition, par exemple le propane. En fait, cette distinction est conventionnelle et il est évident que, si on emploie, pour traiter une charge, un solvant donné à une température donnée, on pourra, si le solvant et la température sont appropriés, obtenir la précipitation de composés du type asphaltènes. Si on traite ensuite la charge débarrassée des asphaltènes par le même solvant à une température plus élevée, on pourra obtenir la précipitation des résines.

Dans le procédé bien connu de désasphaltage, la phase huileuse et la phase asphaltique sont séparées par l'opération qui consiste à extraire du résidu la phase huileuse à l'aide d'un solvant. Ce solvant peut être choisi dans le groupe constitué par:
- les hydrocarbures aliphatiques, saturés ou non saturés, ayant de 2 à 8 atomes de carbone, seuls ou en mélange,
- les mélanges d'hydrocarbures, appelés distillats, ayant des poids moléculaires voisins de ceux des hydrocarbures ayant de 2 à 8 atomes de carbone,
- les mélanges de tous les hydrocarbures précédemment cités.

Le désasphaltage peut être effectué en une seule étape, avec obtention, dans ce cas, d'une phase huileuse et d'une phase asphaltique, cette dernière contenant à la fois les asphaltènes et les résines. Il peut également être effectué en deux étapes, avec utilisation de deux solvants différents et/ou des conditions opératoires différentes dans les deux étapes (voir, par exemple, les brevets US n_{°} 3 830 732 et 2 940 920). On obtient de façon séparée, dans ce procédé en deux étapes, la phase huileuse, les résines et les asphaltènes.

Le brevet US N° 3 830 732 décrit ainsi un procédé utilisant deux solvants, le propane et le pentane, qui nécessite deux unités complètement séparées de récupération de solvant et, donc, un investissement important.

Dans le procédé à un seul solvant (voir brevet US n° 2 940 920, par exemple), il est nécessaire et difficile d'ajuster très précisément les conditions opératoires des deux étapes pour obtenir les produits de qualités désirées. Il est même parfois impossible, avec ce procédé, d'obtenir à la fois une phase huileuse convenant comme charge de craquage catalytique et un brai très dur pouvant être broyé et être utilisé comme combustible solide.

On connait aussi, par FR-A 2 007 587 un procédé de désasphaltage d'une charge hydrocarbonée lourde, qui utilise deux solvants en deux étapes. Dans la première étape, l'huile résiduelle est séparée en asphaltènes et en huile désasphalténisée utilisant comme solvant un hydrocarbure comprenant de 5 à 10 atomes de carbone. Dans la deuxième étape, l'huile désasphalténisée est séparée en résines et en huile désasphalténisée et débarrassée des résines en utilisant comme solvant un ou plusieurs hydrocarbures, comprenant moins de 5 atomes de carbone, par exemple le propane, et des mélanges de ceux-ci avec des hydrocarbures aliphatiques comprenant de 5 à 10 atomes de carbone.

La Demanderesse a conçu un procédé de désasphaltage en deux étapes, utilisant, lors des deux étapes, des solvants à la fois:
- relativement peu différents, ce qui permet de n'employer, au moins dans une forme de mise en oeuvre, qu'une seule installation de séparation de solvant,
- suffisamment différents, pour obtenir à la fois: une phase huileuse "propre" d'une qualité parfaitement convenable pour être utilisée comme charge de craquage catalytique, sans traitement complémentaire à l'hydrogène,
- et une fraction asphaltènes, qui, à température ambiante, est suffisamment solide pour être broyée et utilisée comme combustible solide.

De ce fait, la fraction asphaltènes ne nécessite pas une dépense supplémentaire de fluxant pour être utilisée liquide.

Le but de la présente invention est donc la préparation, notamment à partir d'une charge hydrocarbonée lourde, d'un produit convenant comme charge d'un craquage catalytique.

A cet effet, l'invention a pour objet un procédé de désasphaltage d'une charge hydrocarbonée lourde, ledit procédé conduisant à l'obtention:
- d'une phase huileuse désasphaltée ayant un indice "Conradson" égal ou inférieur à 10,
- d'une fraction "résines",
- d'une fraction "asphaltènes" ayant son point de ramollissement égal ou supérieur à 150_{°}C, ledit procédé comportant deux étapes de précipitation, à partir de la charge, d'une part, de la fraction "asphaltènes" seule, d'autre part, de la fraction "résines", éventuellement en compagnie de la fraction "asphaltènes", à l'aide, respectivement, d'un solvant lourd et d'un solvant léger, ledit procédé étant caractérisé en ce que le solvant lourd contient de 5 à 40% en volume d'un hydrocarbure à 3 atomes de carbone et 60 à 95% d'au moins un hydrocarbure à 5 atomes de carbone et le solvant léger contient de 20 à 80% en volume d'un hydrocarbure à 3 atomes de carbone et de 20 à 80% en volume d'au moins un hydrocarbure à au moins 5 atomes de carbone, la proportion de l'hydrocarbure comprenant 3 atomes de carbone étant plus élevée dans le solvant léger que dans le solvant lourd.

Dans cet objet de l'invention et dans la suite de la présente description, compte tenu du fait que la séparation au point de vue chimique entre la phase huileuse, les "résines" et les "asphaltènes", ne peut être définie de façon precise, on entend par:
1. phase huileuse, une phase de. laquelle a été éliminée pratiquement toute la phase asphaltique, c'est-à-dire la phase qui précipite par addition d'un solvant léger tel que défini dans l'objet de l'invention; cette phase huileuse a un résidu "Conradson" inférieur ou égal à 10 (mesuré selon la norme AFNOR NFT 60-116);
2. fraction "résines" et fraction "asphaltènes": les fractions respectivement la plus légère et la plus lourde de la phase asphaltique, la frontière entre ces deux fractions, au sens de l'invention, étant définie par le fait que la fraction "asphaltènes" doit avoir un point de ramollissement égal ou supérieur à 150_{°}C (mesuré selon la norme AFNOR NFT 66-008).

Dans le procédé selon l'invention, on utilise deux solvants, un solvant léger et un solvant lourd, qui contiennent les mêmes composés chimiques, mais dans des proportions différentes, ce qui explique leurs fonctions différentes:
- le solvant lourd est apte à faire précipiter la fraction "asphaltènes", mais solubilise la fraction "résines" et, a fortiori, la phase huileuse,
- le solvant léger est apte à faire précipiter la fraction "résines" et donc, bien sûr, la fraction "asphaltènes", mais solubilise la fraction huileuse.

Les deux solvants contiennent:
- au moins un hydrocarbure comprenant 3 atomes de carbone : propane et/ou propène,
- au moins un hydrocarbure comprenant au moins 5 atomes de carbone, aliphatique saturé ou oléfinique (dont, notamment, le pentane, le pentène, l'hexane, l'hexène, l'heptane, l'heptène).

Le procédé est donc caractérisé par une recherche de sélectivité, qui conduit à la combinaison de deux solvants ne contenant que peu ou pas d'hydrocarbures à 4 atomes de carbone, de façon à faire varier la sélectivité suivant l'étape à laquelle on se place.

Les solvants peuvent être constitués d'un seul hydrocarbure, ou d'un mélange d'hydrocarbures; ainsi, le solvant lourd peut être constitué par un mélange de pentane et d'hexane par exemple.

Il est entendu que, dans cette définition et dans la suite de la présente description, quand on cite un hydrocarbure, le pentane par exemple, il peut s'agir soit d'un hydrocarbure bien défini, tel que le normal pentane, soit également, et c'est industriellement pratiquement toujours le cas, d'un mélange d'isomères de cet hydrocarbure, tel que, dans le cas du pentane, le normal pentane et l'isopentane, essentiellement.

Le solvant léger contient une proportion plus élevée que le solvant lourd d'hydrocarbure comprenant 3 atomes de carbone.

Le procédé selon l'invention peut être mis en oeuvre de deux facons différentes.

Dans la première forme de mise en oeuvre du procédé selon l'invention, la première étape est l'étape de séparation de la fraction "asphaltènes" à l'aide du solvant lourd.

On recueille, à l'issue de cette étape :
- d'une part, la fraction "asphaltènes" contenant un peu de solvant qui est éliminé ultérieurement,
- d'autre part, en solution dans le solvant lourd, la fraction "résines" et la phase huileuse.

La fraction "résines" est ensuite précipitée à l'aide d'un solvant léger.

Pour obtenir ce solvant léger, dans une forme particulière de réalisation, on ajoute au mélange du solvant lourd, de la fraction résines et de la phase huileuse, dans une deuxième étape qui est l'étape de séparation des résines, un troisième solvant plus léger que le solvant léger, ce dernier résultant ainsi de la combinaison du solvant lourd et dudit troisième solvant. On recueille, à l'issue de cette étape :
- d'une part, la fraction résines contenant un peu de solvant, qui est éliminé ultérieurement,
- d'autre part, la phase huileuse en solution dans le solvant léger.

Cette solution est soumise ensuite à un traitement, qui permet d'obtenir:
- ledit troisième solvant, qui est recyclé à la deuxième étape,
- une solution de la phase huileuse dans le solvant lourd, dont elle est séparée de façon classique, le solvant lourd étant recyclé à la première étape.

Le traitement de la solution de la phase huileuse dans le solvant léger peut être notamment constitué par un chauffage de ladite solution vaporisant préférentiellement l'hydrocarbure comprenant 3 atomes de carbone.

Le chauffage peut être remplacé par une détente sous pression réduite de ladite solution.

Dans la première étape de cette première forme de mise en oeuvre du procédé selon l'invention, le solvant lourd peut contenir de préférence de 10 à 40% en volume d'hydrocarbure à 3 atomes de carbone et de 60 à 90% en volume d'au moins un hydrocarbure à au moins 5 atomes de carbone, et, mieux encore, de 15 à 35 % en volume d'hydrocarbure à 3 atomes de carbone et de 65 à 85 % en volume d'au moins un hydrocarbure à au moins 5 atomes de carbone.

Dans la deuxième étape de cette première forme de mise en oeuvre du procédé selon l'invention, le solvant léger peut contenir, de préférence, de 20 à 80 % en volume d'hydrocarbure à 3 atomes de carbone et de 20 à 80 % en volume d'au moins un hydrocarbure à au moins 5 atomes de carbone et, mieux encore, de 25 à 75 % en volume d'hydrocarbure à 3 atomes de carbone et de 25 à 75 % en volume d'au moins un hydrocarbure à au moins 5 atomes de carbone.

Dans la seconde forme de mise en oeuvre du procédé selon l'invention, la première étape est une étape de précipitation simultanée des fractions "résines" et "asphaltènes" à l'aide du solvant léger obtenu en combinant, lors de cette étape, le solvant lourd et un troisième solvant plus léger que le solvant léger désiré. On obtient, à l'issue de cette première étape :
- d'un part, un mélange des fractions "résines" et "asphaltènes",
- d'autre part, la phase huileuse en solution dans le solvant léger, dont elle est séparée ultérieurement.

Dans une deuxième étape, on ajoute au mélange des fractions "résines" et "asphaltènes" du solvant lourd qui solubilise la fraction "résines". On obtient, à l'issue de cette seconde étape :
- d'une part, la fraction "asphaltènes" contenant un peu de solvant, qui est éliminé ultérieurement,
- d'autre part, la fraction "résines" en solution dans le solvant lourd, dont elle est séparée ultérieurement.

Dans la première étape de cette deuxième forme de mise en oeuvre du procédé selon l'invention, le solvant léger peut contenir, de préférence, de 20 à 80 % en volume d'hydrocarbure à 3 atomes de carbone et de 20 à 80 % en volume d'au moins un hydrocarbure à au moins 5 atomes de carbone et, mieux encore, de 30 à 70 % en volume d'au moins un hydrocarbure à 3 atomes de carbone et de 30 à 70 % en volume d'au moins un hydrocarbure à au moins 5 atomes de carbone.

Dans la deuxième étape de cette deuxième forme de mise en oeuvre du procédé selon l'invention, le solvant lourd peut contenir de préférence de 5 à 30% en volume d'hydrocarbure à 3 atomes de carbone et de 70 à 95% en volume d'au moins un hydrocarbure à au moins 5 atomes de carbone et, mieux encore, de 10 à 25% en volume d'hydrocarbure à 3 atomes de carbone et 75 à 90% en volume d'au moins un hydrocarbure à au moins 5 atomes de carbone.

Les conditions opératoires, dans les étages de désasphaltage, peuvent être les suivantes :
- pression comprise entre 20.10⁵ et 1.10⁷ pascals absolus,
- température comprise entre 100 et 300_{°}C, entre 1 et 10.

Ces conditions varient, bien sûr, notamment selon:
- la nature de la charge,
- la nature des solvants utilisés.

L'invention sera mieux comprise à la lecture de la description détaillée qui va suivre, en référence aux dessins annexés, qui n'ont pas de caractère limitatif.

Sur ces dessins:
Les figures 1 et 2 sont des schémas de deux unités mettant en oeuvre, respectivement, le premier mode et le second mode de réalisation du procédé selon l'invention.
La figure 3 illustre une variante de mise en oeuvre du procédé de la figure 1.

En référence à la figure 1, qui représente une unité mettant en oeuvre la première forme de réalisation du procédé selon l'invention, on introduit par la ligne 1, dans la partie supérieure d'une première tour d'extraction 2, la charge hydrocarbonée lourde à désasphalter. On introduit également dans le fond de la tour 2, par la ligne 3, un solvant lourd dont la provenance sera expliquée plus loin.

Du même solvant lourd peut être également ajouté à la charge dans la ligne 1, par une ligne non représentée.

Le solvant lourd de la ligne 3 et les conditions opératoires de la tour 2 sont choisis de telle façon que seule la fraction "asphaltènes" de la charge 1 dont le point de ramollissement est supérieur ou égal à 150_{°}C précipite dans ladite tour.

La pression à l'intérieur de la tour 2 peut être comprise entre 20.105 et 1.10⁷ pascals absolus, la température entre 100 et 200°C, et le taux massique peut être compris entre 1 et 10, sans que ces valeurs puissent être considérées comme des limites.

A titre d'exemple, pour un solvant lourd C₃-20/C₅-80, -c'est-à-dire contenant 20% en volume de propane et 80% en volume de pentane-, la pression peut être d'environ 40.10⁵ pascals absolus, les températures en fond et en tête de la tour 2 étant respectivement d'environ 100 et 140_{°}C, le taux massique solvant lourd sur charge étant d'environ 2/1.

On recueille au fond de la tour 2, par la ligne 4, la fraction "asphaltènes" contenant un peu de solvant lourd.

On recueille au sommet de la tour 2, par la ligne 5, la charge, débarrassée de la fraction "asphaltènes", en solution dans la majeure partie du solvant lourd introduit dans la tour 2.

La fraction recueillie par la ligne 4 est conduite, après passage dans au moins un réchauffeur 6, dans une tour de détente 7 fonctionnant, dans le cas d'un solvant lourd C₃-20/C₅-80, à une température d'environ 300_{°}C et une pression d'environ 5.105 pascals absolus. On recueille au sommet de la tour 7, par la ¡'¡gne 8, du solvant lourd, qui est conduit, après passage dans un réfrigérant 9, dans un ballon 10.

Le ballon 10 sert de stockage au solvant lourd. Dans le cas d'un solvant lourd C₃-20/C₅-80, la température dans le ballon 10 est d'environ 60°C et la pression d'environ 5.10⁵ pascals absolus.

On recueille, dans le fond de la tour 7, par la ligne 11, la fraction "asphaltènes", qui est conduite dans une tour 12, fonctionnant, dans le cas d'un solvant lourd C₃-20/C₅-80, à une température d'environ 300°C et une pression d'environ 0,5.10⁵ pascals absolus.

On recueille dans le fond de la tour 12, par la ligne 13, la fraction "asphaltènes" débarrassée du solvant lourd. Cette fraction peut être utilisée comme combustible solide après broyage.

On recueille au sommet de la tour 12, par la ligne 19, du solvant qui est conduit dans un condenseur 14.

On recueille, à la sortie du condenseur 14 :
- par la ligne 15, de l'eau qui est évacuée (la provenance de cette eau est expliquée plus loin),
- et, dans le cas d'un solvant lourd C₃-20/C₅-80, par la ligne 16, le ou les hydrocarbures à au moins 5 atomes de carbone, qui est (ou sont) conduit(s) au ballon 10 et, par la ligne 17, l'hydrocarbure à 3 atomes de carbone qui, après passage dans un compresseur 18, est conduit dans la ligne 8 et donc au ballon 10.

Le mélange du solvant lourd et de charge débarrassée de la fraction "asphaltènes" recueilli par la ligne 5 est conduit dans une deuxième tour d'extraction 20. On introduit dans cette tour, par la ligne 21, un troisième solvant, de telle façon que, dans la tour 20, l'extraction soit effectuée en fait à l'aide d'un solvant léger, résultant de la combinaison du solvant lourd et du troisième solvant et dont la proportion d'hydrocarbure à 3 atomes de carbone est plus élevée que celle du solvant lourd.

Ainsi, dans le cas d'un solvant lourd C₃-20/C₅-80, le troisième solvant peut être un solvant C₃-40/C₅-60, c'est-à-dire contenant 40 % en volume de propane et 60 % en volume de pentane, le solvant léger étant alors un solvant C₃-30/C₅-70, contenant 30 % en volume de propane et 70 % en volume de pentane.

Les conditions opératoires à l'intérieur de la tour 20 sont telles que la fraction "résines" précipite.

La pression à l'intérieur de la tour 20 peut être comprise entre 20.10⁵ et 1.107 pascals absolus, la température entre 100 et 300_{°}C, le taux massique étant compris entre 1 et 10, sans que ces valeurs puissent être considérées comme limites.

A titre d'exemple, pour un solvant léger Ca-30/Cs-70, la pression peut être d'environ 40.10⁵ pascals absolus, les températures en fond et en tête de la tour 20 étant environ, respectivement, de 110 et 150°C, le taux massique étant environ de 4/1.

On recueille au sommet de la tour 20, par la ligne 22, un mélange de phase huileuse désasphaltée et de solvant léger.

On recueille au fond de la tour 20, par la ligne 28, la fraction "résines" contenant un peu de solvant léger.

Le mélange de phase huileuse désasphaltée et de solvant léger recueilli par la ligne 22 est conduit, après passage dans un réchauffeur 23, dans une tour de détente 24 fonctionnant, dans le cas d'un solvant léger C₃-30/C₅-70, à une pression d'environ 25.105 pascals absolus et une tempéture d'environ 150_{°}C. Par suite du passage dans le réchauffeur 23, une partie du solvant est vaporisée. L'hydrocarbure à 3 atomes de carbone l'est préférentiellement. On recueille de ce fait, au sommet de la tour 24, par la ligne 25, un troisième solvant enrichi en hydrocarbure à 3 atomes de carbone. Dans le cas d'un solvant léger C₃-30/C₅-70, on obtient ainsi un troisième solvant C₃-40/C₅-60.

La mise en place de plateaux à l'intérieur de cette tour permet d'améliorer, si besoin est, la séparation.

Le troisième solvant recueilli par la ligne 25 est conduit, après passage dans un réfrigérant 26, dans un ballon de stockage 27. Dans le cas d'un troisième solvant C₃-40/C₅-60, la température à l'intérieur du ballon 27 est d'environ 110_{°}C et la pression d'environ 25 bars.

Le troisième solvant est ensuite recyclé par la ligne 21 à la tour 20.

On recueille au fond de la tour 24, par la ligne 29, un mélange d'huile désasphaltée et de solvant lourd, qui, après passage dans une vanne de détente 30, où sa pression et sa température sont abaissées (dans le cas d'un solvant lourd C₃-20/Cₛ-80 à, respectivement, environ 5.105 pascals absolus et 100°C), et passage dans un réchauffeur 31, est conduit dans une tour de détente 32, fonctionnant, dans le cas d'un solvant lourd C₃-20/C₅-80, à une pression d'environ 5.10⁵ pascals absolus et une température d'environ 130_{°}C.

On recueille au sommet de la tour 32, par la ligne 33, la majeure partie du solvant lourd, qui, après passage dans un réfrigérant 34, est conduit au ballon 10.

Le ballon 10 est relié par la ligne 35 à la ligne 3 et le solvant lourd peut donc être recyclé à la tour 2.

On recueille au fond de la tour 32, par la ligne 36, la phase huileuse désasphaltée contenant encore un peu de solvant qui, après passage dans un réchauffeur 37, est conduite dans une tour d'entraînement à la vapeur d'eau 38, où de la vapeur d'eau est introduite par la ligne 39.

Dans le cas d'un solvant lourd C₃-20/C₅-80, cette tour fonctionne à une pression d'environ 1,5.10⁵ pascals absolus et une température d'environ 250_{°}C.

On recueille au fond de la tour 38, par la ligne 41, l'huile désasphaltée et, au sommet de ladite tour, par la ligne 40, de l'eau et du solvant, qui sont conduits au condenseur 14.

La fraction "résines" contenant un peu de solvant léger, recueillie par la ligne 28 au fond de la tour 20, est conduite, après passage dans un réchauffeur 50, dans une tour de détente 51 fonctionnant, dans le cas d'un solvant léger C₃-30/C₅-70, à une pression d'environ 5.105 pascals absolus et à une température d'environ 280_{°}C.

On recueille, au sommet de la tour 51, par la ligne 52, un peu de solvant léger, qui est conduit à la ligne 8.

On recueille, au fond de la tour 51, par la ligne 53, la fraction "résines" contenant encore un peu de solvant, qui est conduite dans une tour d'entraînement à la vapeur d'eau 54, où de la vapeur d'eau est introduite par la ligne 55.

On recueille, au fond de la tour 54, par la ligne 57, la fraction "résines" qui peut être utilisée comme base fioul, être incorporée dans les bitumes, ou encore constituer une excellente charge de viscoréducteur.

On recueille au sommet de la tour 54, par la ligne 56, de l'eau et du solvant, qui sont conduits au condenseur 14.

On peut noter que, si l'on introduit dans le ballon 10 du solvant lourd par la ligne 33, on introduit également du solvant léger provenant des lignes 52 et 56. Or, c'est le tout qui est recyclé comme solvant lourd. En fait, la quantité de solvant léger par rapport au solvant lourd est très faible et il suffit d'ajouter un peu d'hydrocarbure ayant au moins 5 atomes de carbone dans le ballon 10 pour obtenir un solvant lourd de composition correcte.

Bien entendu, dans les unités représentées sur la figure 1, ainsi que sur les figures 2 et 3 qui vont être décrites ci-après, des appoints de solvants non représentés sont prévus pour compenser les pertes de solvant.

En référence à la figure 2, qui représente une unité mettant en oeuvre la deuxième forme de réalisation du procédé selon l'invention, on introduit par la ligne 101, dans la partie supérieure d'une première tour d'extraction 102, la charge hydrocarbonée lourde à désasphalter. On introduit également dans le fond de la tour 102, par la ligne 103, un solvant léger, dont la provenance sera expliquée plus loin. Les fractions "résines" et "asphaltènes" précipitent.

Le solvant léger peut être, par exemple, un solvant C₃-60/Cₛ-40, contenant 60% en volume de propane et 40% en volume de pentane.

La pression à l'intérieur de la tour 102 peut être comprise entre 20.105 et 1.107 pascals absolus, la température entre 100 et 300_{°}C, le taux massique peut être compris entre 1 et 10, sans que ces valeurs puissent être considérées comme des limites.

A titre d'exemple, pour un solvant léger C₃-60/C₅-40, la pression peut être d'environ 40.10⁵ pascals absolus, les températures en fond et en tête de la tour 102 étant environ, respectivement, de 100 et 130_{°}C, le taux massique

### étant environ de 2/1.

On recueille, dans le fond de la tour 102, par la ligne 105, la totalité de la phase asphaltique contenant les fractions "asphaltènes" et "résines" et un peu de solvant léger. On ajoute à ce mélange, par la ligne 106, un solvant dont la provenance sera expliquée plus loin. Ce solvant contient peu d'hydrocarbures à 3 atomes de carbone. Ce nouveau mélange est conduit par la ligne 107, après passage dans un réchauffeur 108, dans une seconde tour d'extraction 109, où l'extraction est effectuée en présence d'un solvant lourd, grâce au mélange des solvants des lignes 105 et 106.

Le solvant et les conditions opératoires de la tour 109 sont choisis de telle façon que seule la fraction "asphaltènes" de la ligne 105 dont le point de ramollissement est supérieur ou égal à 150°C précipite dans ladite tour.

Si le solvant léger est un solvant C₃-60/C₅-40, le solvant lourd peut être un solvant C₃-20/C₅-80, le solvant de la ligne 106 étant un solvant C₃-10/C₅-90.

La pression à l'intérieur de la tour 109 peut être comprise entre 20.105 et 1.105 pascals absolus, la température entre 100 et 200_{°}C, le taux massique peut être compris entre 1 et 10, sans que ces valeurs puissent être considérées comme des limites.

A titre d'exemple, pour un solvant lourd C₃-20/C₅-80, la pression peut être d'environ 40.10s pascals absolus, les températures en fond et en tête de la tour 109 étant respectivement d'environ 100 et 140_{°}C, le taux massique solvant lourd sur charge de la tour 102 étant d'environ 2/1.

On recueille au fond de la tour 109, par la ligne 110, la fraction "asphaltènes" contenant un peu de solvant lourd.

Le traitement de cette fraction est identique à celui de l'unité de la figure 1. Il ne sera pas décrit, dans un but de simplification. Cette partie de l'unité, identique à celle de la figure 1, à été représentée de la même façon, les numéros de référence des équipements étant affectés de l'indice '.

On recueille au sommet de la tour 109, par la ligne 111, un mélange de fraction "résines" et de solvant lourd.

Le mélange de fraction "résines" et de solvant lourd recueilli par la ligne 111 est conduit, après passage dans un réchauffeur 112, dans une tour de détente 113 fonctionnant, dans le cas d'un solvant lourd C₃-20/Cs-80, à une pression d'environ 25.10⁵ pascals absolus et à une température d'environ 150°C.Par suite du passage dans le réchauffeur 112, une partie du solvant est vaporisée. L'hydrocarbure à 3 atomes de carbone l'est préférentiellement. On recueille de ce fait, au sommet de la tour 113, par la ligne 114, du solvant léger C₃-60/C₅-40, qui est recyclé à la ligne 103, après passage dans un réfrigérant 115, pour reconstituer le solvant léger entraîné dans la ligne 105.

La mise en place de plateaux à l'intérieur de cette tour 113 permet d'améliorer, si besoin est, la séparation.

On recueille au fond de la tour 113, par la ligne 116, un mélange de "résines" et d'un solvant plus lourd que le solvant lourd, qui, après passage dans une vanne de détente 117, où sa pression et sa température sont abaissées, dans le cas d'un solvant C₃-10/Cs-90, à respectivement environ 5.105 pascals absolus et 120_{°}C, et passage dans un réchauffeur 118, est conduit dans une tour de détente 119, fonctionnant, dans le cas d'un solvant Cs-10/Cs-90, à une pression d'environ 5.105 pascals absolus et une température d'environ 140_{°}C.

On receuille au sommet de la tour 119, par la ligne 120, la majeure partie du solvant, qui, après passage dans un réfrigérant 121, est conduit au ballon 122.

Le ballon 122 est relié par la ligne 123 à la ligne 106 et le solvant peut donc être recyclé.

On recueille au fond de la tour 119, par la ligne 124, la phase "résines" contenant encore un peu de solvant, qui, après passage dans un réchauffeur 125, est conduite dans une tour d'entraînement à la vapeur d'eau 126, où de la vapeur d'eau est introduite par la ligne 127.

Dans le cas d'un solvant C₃-10/C₅-90, cette tour fonctionne à une pression d'environ 1,5.105 pascals absolus et une température d'environ 280_{°}C.

On recueille au fond de la tour 126, par la ligne 128, les "résines" et au sommet de ladite tour, par la ligne 129, de l'eau et du solvant, qui sont conduits au condenseur 14'.

On recueille au sommet de la tour 102, par la ligne 129, un mélange d'huile désasphaltée et de solvant léger, qui, après passage dans un réchauffeur 131, est conduit dans une tour de détente 132 fonctionnant, dans le cas d'un solvant léger C₃-60/C₅-40, à une pression d'environ 25.105 pascals absolus et une température d'environ 140°C.

On recueille au sommet de la tour 132, par la ligne 133, la majeure partie du solvant léger, qui est recyclé à la ligne 103 par la ligne 114 et le réfrigérant 115.

On recueille au fond de la tour 132, par la ligne 134, la phase huileuse désasphaltée contenant encore un peu de solvant, qui, après passage dans un réchauffeur 135, est conduite dans une tour 136 d'entraînement à la vapeur d'eau, où de la vapeur d'eau est introduite par la ligne 137.

Dans le cas d'un solvant léger C₃-60/C₅-40, cette tour fonctionne à une pression d'environ 1,5.10⁵ pascals absolus et une température d'environ 250_{°}C.

On recueille au fond de la tour 136, par la ligne 138, l'huile désasphaltée et, au sommet de ladite tour, par la ligne 139, de l'eau et du solvant, qui sont conduits au condenseur 14'.

La figure 3 représente une variante de la figure 1, dans laquelle la séparation du solvant léger de l'huile désasphaltée est effectuée de telle façon que le solvant léger contienne encore plus d'hydrocarbure à 3 atomes de carbone. La séparation des résines de l'huile est meilleure et permet d'obtenir une huile désasphaltée encore plus "propre", c'est-à-dire ayant un résidu "Conradson" encore plus faible.

Pour la description de cette figure, on prendra comme exemple un solvant lourd C₃-20/C₅-80 et un solvant léger C₃-35/C₅-65, mais, bien entendu, cet exemple de couple de solvants n'est pas limitatif.

Seule la partie de la figure 3 différente de la figure 1 sera décrite et seuls les équipements contenant des produits différents ou différents eux-mêmes des équipements de la figure 1 ont été renumérotés, les autres organes conservent les mêmes chiffres de référence.

Le mélange de solvant lourd C₃ 20/C₅-80 et de charge ne contenant plus d"'asphaltènes" recueilli par la ligne 5 est conduit dans une deuxième tour d'extraction 200. On introduit dans cette tour, par la ligne 210, un troisième solvant C₃-50/C₅-50, l'extraction étant effectuée en fait à l'aide d'un solvant léger C₃-35/C₅-65. La pression dans la tour peut être d'environ 40.10^{s} pascals absolus, les températures en fond et en tête de la tour 200 étant d'environ, respectivement, 115 et 145 _{°}C, le taux massique étant d'environ de 4/1.

On recueille au sommet de la tour 200, par la ligne 220, le mélange de phase huileuse désasphaltée et de solvant léger C₅-35/C₅-65.

On recueille au fond de la tour 200, par la ligne 28, la fraction "résines" contenant un peu de solvant léger, qui est traitée de la même façon que pour la figure 1. Le mélange de phase huileuse désasphaltée et de solvant léger C₃-35/C₅-65 est conduit, après passage dans un réchauffeur 230, dans une tour de détente 240, fonctionnant, dans le cas du solvant léger C₃-35/C₅-65, à une pression de 25.10^{s} pascals absolus et une température de 145_{°}C.

La tour 240 est équipée de trois soutirages. Par suite de la vaporisation partielle de l'hydrocarbure à 3 atomes de carbone, on recueille:
- au fond de la tour, par la ligne 290, un mélange d'huile désasphaltée et de solvant C₃-20/C₅-80, qui, après passage dans une vanne de détente 300, où sa pression et sa température sont abaissées, respectivement, à 5.105 pascals absolus et 95_{°}C, et passage dans un réchauffeur 310, est conduit dans une tour de détente 320 fonctionnant à une pression de 5.10^{s} pascals absolus et une température d'environ 120_{°}C,
- par un soutirage latéral 500, un solvant C₃-30/C₅-70, dont une partie est conduite à la ligne 33, l'autre partie étant recyclée à la tour 240 par la ligne 510, après passage dans un réfrigérant 520;
- au sommet de la tour 240, par la ligne 250, un solvant C₃-50/C₅50, qui, après passage dans un réfrigérant 260, est conduit dans un ballon de stockage 270, ce solvant étant ensuite recyclé à la tour 200 par la ligne 210.

La tour 320 est équipée de trois soutirages:
- au sommet de cette tour, on recueille, par la ligne 528, du solvant C₃-50/C₅-50, qui est recyclé à la ligne 250;
- on recueille, par un soutirage latéral 530, un solvant C₃-15/C₅-85 dont une partie est conduite à la ligne 33, tandis que l'autre partie est recyclée dans la tour 320, par la ligne 550, après passage dans un réfrigérant 540;
- on recueille, au fond de la tour 320, par la ligne 360, la phase huileuse désasphaltée contenant un peu de solvant.

Comme dans le cas de la figure 1, en vue d'éliminer le solvant de la phase huileuse, de la ligne 360, cette phase, après passage dans un réchauffeur 370, est conduite dans une tour d'entraînement à la vapeur d'eau 380, où de la vapeur d'eau est introduite par la ligne 390.

Au fond de la tour 380, on recueille, par la ligne 410, l'huile désasphaltée et, au sommet de ladite tour, par la ligne 400, de l'eau et du solvant, qui sont conduits au condenseur 14.

La combinaison des solvants des lignes 500 et 530 permet d'obtenir un solvant lourd C₃-20/C₅-80, qui est recyclé à partir du ballon 10 à la ligne 3.

On voit, à cette description de la figure 3, que, grâce aux deux soutirages latéraux des tours 240 et 320, il est possible d'enrichir le solvant léger en hydrocarbure à 3 atomes de carbone.

Le procédé selon l'invention est particulièrement utile, comme le montrent les exemples suivants, pour la préparation simultanée d'une huile désasphaltée, convenant comme charge de craquage catalytique, ayant un résidu "Conradson" inférieur ou égal à 10, de préférence inférieur ou égal à 9 et, mieux encore, inférieur ou égal à 8, et d'une fraction "asphaltènes", ayant un point de ramollissement égal ou supérieur à 150_{°}C, de préférence égal ou supérieur à 160_{°}C et, mieux encore, égal ou supérieur à 170_{°}C.

Ces exemples sont destinés à illustrer l'invention de façon non limitative.

### EXEMPLE 1

Cet exemple concerne le traitement d'une charge hydrocarbonée constituée par le résidu de la distillation sous pression réduite du résidu de la distillation sous pression atmosphérique d'un pétrole brut d'origine Safaniya.

Les caractéristiques de cette charge sont les suivantes :
- masse volumique à 15_{°}C (measurée selon la norme AFNOR NFT 60-101): 1035 kg/m³,
- viscosité à 100_{°}C (mesurée selon la norme AFNOR NFT 60-100) : 0,56.10-2 m2/s,
- résidu "Conradson" (mesuré selon la norme AFNOR NFT 60-116) : 23 % en poids,
- teneur en :

^{*} asphaltènes (mesurée selon la norme AFNOR NFT 60-115) : 16 % en poids,
^{*} soufre (mesurée par fluorescence -X) : 5,5% en poids,
^{*} nickel (mesurée par fluorescence X) : 43 p.p.m.,
^{*} vanadium (mesurée par fluorescence X): 138 p.p.m.

Cette charge est traitée dans une unité mettant en oeuvre le procédé selon l'invention du type de celle présentée sur la figure 1.

On utilise dans l'unité des solvants C₃-C₅ dont les compositions sont données dans le tableau 1 ci-après.

Les conditions opératoires sont données dans le tableau II ci-après.

Après séparation du solvant des différents produits, le bilan final obtenu est donné dans le tableau III ci-après.

Les caractéristiques des produits obtenus sont données dans le tableau IV ci-après.

Ce tableau montre bien l'intérêt du procédé selon l'invention, qui permet d'obtenir des asphaltènes très durs et une huile utilisable comme charge de craquage catalytique, car ayant un résidu, "Conradson" inférieur à 8.

### EXEMPLE 2

Cet exemple concerne le traitement d'une charge hydrocarbonée constituée par le résidu de la distillation sous pression atmosphérique de l'effluent de la viscoréduction d'un résidu de la distillation sous pression réduite d'un pétrole brut SAFANIYA.

Les caractéristiques de cette charge sont les suivantes :
- masse volumique à 15_{°}C (mesurée selon la norme AFNOR NFT 60-101) : 1 060 kg/m3,
- viscosité à 100_{°}C (mesurée selon la norme AFNOR NFT 60-100) : 0,17.10-2 m2/s,
- résidu "Conradson" (measurée selon la norme AFNOR NFT 60-116) : 27 % en poids,
- teneur en :

^{*} asphaltènes (mesurée selon la norme AFNOR NFT 60-115) : 22 % en poids,
^{*} soufre (mesurée par fluorescence X) : 6,2 % en poids,
^{*} nickel (mesurée par fluorescence X) : 53 p.p.m.,
^{*} vanadium (mesurée par fluorescence X) : 175 p.p.m.

Cette charge est traitée dans une unité mettant en oeuvre le procédé selon l'invention du type de celle représentée sur la figure 1.

On utilise dans l'unité des solvants C₃-C₅ de compositions identiques à celles des solvants de l'Exemple 1.

Les conditions opératoires sont données dans le tableau V ci-après.

Après séparation du solvant des -différents produits, le bilan final obtenu est donné dans le tableau VI ci-après:

Les caractéristiques des produits obtenus sont données dans le tableau VII ci-après:

Ce tableau montre bien l'intérêt du procédé selon l'invention, qui permet d'obtenir des asphaltènes très durs et une huile utilisable comme charge de craquage catalytique, car ayant un résidu "Conradson" inférieur à 8.

### EXEMPLE 3

Cet exemple concerne le traitement d'une charge hydrocarbonée constituée par le résidu de la distillation sous pression réduite du résidu de la distillation sous pression atmosphérique d'un pétrole brut d'origine Irak.

Les caractéristiques de cette charge sont les suivantes :
- masse volumique à 15_{°}C (mesurée selon la norme AFNOR NFT 60-101) : 1 016 kg/ m³,
- viscosité à 100_{°}C (mesurée selon la norme AFNOR NFT 60-100) : 900 10-e m2/s
- résidu "Conradson" (mesurée selon la norme AFNOR NFT 60-116) : 17 % en poids,
- teneur en :

^{*} asphaltènes (mesurée selon la norme AFNOR NFT 60-115) : 6 % en poids,
^{*} soufre (mesurée par fluorescence X) : 4,9 % en poids,
^{*} nickel (mesurée par fluorescence X) : 43 p.p.m.,
^{*} vanadium (mesurée par fluorescence X) : 102 p.p.m.

Cette charge est traitée dans une unité mettant en oeuvre le procédé selon l'invention du type de celle représentée sur la figure 1.

On utilise dans l'unité des solvants C₃-C₆ dont les compositions sont données dans le tableau VIII ci-après.

Les conditions opératoires sont données dans le tableau IX ci-après.

Après séparation du solvant des différents produits, le bilan final obtenu est donné dans le tableau X ci-après.

Les caractéristiques des produits obtenus sont données dans le tableau XI ci-après.

Ce tableau montre bien l'intérêt du procédé selon l'invention, qui permet d'obtenir des asphaltènes très durs et une huile utilisable comme charge de craquage catalytique, car ayant un résidu "Conradson" inférieur à 8.

### EXEMPLE 4

Cet exemple concerne le traitement d'une charge hydrocarbonée constituée par le résidu de la distillation sous pression réduite du résidu de la distillation sous pression atmosphérique d'un pétrole brut d'origine SAFANIYA.

Les caractéristique de cette charge sont les suivantes :
- masse volumique à 15_{°}C (mesurée selon la norme AFNOR NFT 60-101) : 1 035 kg/m³,
- viscosité à 100_{°}C (mesurée selon la norme AFNOR NFT 60-100) : 5 600 10⁻⁶ m²/s
- résidu "Conradson" (mesurée selon la norme AFNOR NFT 60-116) : 23 % en poids,
- teneur en :

^{*} asphaltènes (mesurée selon la norme AFNOR NFT 60-115) : 16 % en poids,
^{*} soufre (mesurée par fluorescence X) : 5,5 % en poids,
*nickel (mesurée par fluorescence X) : 43 p.p.m.,
*vanadium (mesurée par fluorescence X) : 138 p.p.m.

Cette charge est traitée dans une unité mettant en oeuvre le procédé selon l'invention du type de celle présentée sur la figure 2.

On utilise dans l'unité des solvants C₃-C₅ dont les compositions sont données dans le tableau XII ci-après.

Les conditions opératoires sont données dans le tableau XIII ci-après.

Après séparation du solvant des différents produits, le bilan final obtenu est donné dans le tableau XIV ci-après.

Les caractéristiques des produits obtenus sont données dans le tableau XV ci-après.

Ce tableau montre bien l'intérêt du procédé selon l'invention, qui permet d'obtenir des asphaltènes très durs et une huile utilisable comme charge de craquage catalytique, car ayant un résidu "Conradson" inférieur à 8.

## Revendications

1. Procédé de désasphaltage d'une charge hydrocarbonée lourde, ledit procédé conduisant à l'obtention:
-d'une phase huileuse désasphaltée ayant un indice "Conradson" égal ou inférieur à 10,
-d'une fraction "résines",
- d'une fraction "asphaltènes" ayant son point de ramollissement égal ou supérieur à 150_{°}C, ledit procédé comportant deux étapes de précipitation, à partir de la charge, d'une part, de la fraction "asphaltènes" seule, d'autre part, de la fraction "résines", éventuellement en compagnie de la fraction "asphaltènes", à l'aide, respectivement, d'un solvant lourd et d'un solvant léger, ledit procédé étant caractérisé en ce que le solvant lourd contient de 5 à 40% en volume d'un hydrocarbure à 3 atomes de carbone et 60 à 95% d'au moins un hydrocarbure à 5 atomes de carbone et le solvant léger contient de 20 à 80% en volume d'un hydrocarbure à 3 atomes de carbone et de 20 à 80% en volume d'au moins un hydrocarbure à au moins 5 atomes de carbone, la proportion de l'hydrocarbure comprenant 3 atomes de carbone étant plus élevée dans le solvant léger que dans le solvant lourd.

2. Procédé selon la revendication 1, caractérisé en ce qu'il comporte deux étapes:
a) une première étape de précipitation à partir de la charge, à l'aide d'un solvant lourd, de la fraction "asphaltènes", ladite première étape conduisant à l'obtention:
- d'une part, de la fraction "asphaltènes", après séparation du solvant qu'elle contient,
- d'autre part, d'une solution dans le solvant lourd de la fraction "résines" et de la phase huileuse;
b) une deuxième étape de précipitation à partir de la solution obtenue dans l'étape a), à l'aide d'un solvant léger, de la fraction "résines", ladite deuxième étape conduisant à l'obtention:
- d'une part, de la fraction "résines", après séparation du solvant qu'elle contient,
- d'autre part, de la phase huileuse désasphaltée, après séparation du solvant léger dans lequel elle est en solution.

3. Procédé selon la revendication 2, caractérisé en ce que le solvant léger utilisé pour la précipitation de la fraction "résines" est obtenu par la combinaison du solvant lourd contenu dans la solution obtenue à l'issue de l'étape a) et d'un troisième solvant plus léger que le solvant léger, ledit troisième solvant étant obtenu lors de la séparation du solvant léger de la phase huileuse, par vaporisation préférentielle de l'hydrocarbure à 3 atomes de carbone, ladite vaporisation conduisant à l'obtention dudit troisième solvant et d'un solvant lourd recyclé à la première étape de précipitation de la fraction "asphaltènes".

4. Procédé selon la revendication 3, caractérisé en ce que la teneur en hydrocarbure à 3 atomes de carbone du troisième solvant léger est augmentée par des reflux utilisés au cours de la séparation de l'huile désasphaltée et du solvant léger.

5. Procédé selon l'une des revendications 2 à 4, caractérisé en ce que:
a) le solvant lourd utilisé dans la première étape contient de 10 à 40% en volume d'hydrocarbure à 3 atomes de carbone et de 60 à 90% en volume d'au moins un hydrocarbure à au moins 5 atomes de carbone et, de préférence, de 15 à 35% en volume d'hydrocarbure à 3 atomes de carbone et de 65 à 85% en volume d'au moins un hydrocarbure à au moins 5 atomes de carbone,
b) le solvant léger utilisé dans la seconde étape contient de 20 à 80% en volume d'hydrocarbure à 3 atomes de carbone et de 20 à 80% en volume d'au moins un hydrocarbure à au moins 5 atomes de carbone et, de préférence, de 25 à 75% en volume d'hydrocarbure à 3 atomes de carbone et de 25 à 75% en volume d'au moins un hydrocarbure à au moins 5 atomes de carbone.

6. Procédé selon la revendication 1, caractérisé en ce qu'il comporte deux étapes:
a') une première étape de précipitation à partir de la charge, à l'aide d'un solvant léger, des fractions "résines" et "asphaltènes", ladite première étape conduisant à l'obtention:
- d'une part, d'un mélange des fractions "résines" et "asphaltènes" contenant du solvant léger,
- d'autre part, de la phase huileuse désasphaltée, après séparation du solvant léger dans lequel elle est en solution et qui est réutilisé dans la première étape;
b') une seconde étape de traitement du mélange des fractions "résines" et "asphaltènes" à l'aide du solvant lourd, conduisant à l'obtention après dissolution de la fraction "résines" dans le solvant lourd:
- d'une part, de la fraction "résines", après séparation du solvant lourd dans lequel elle est en solution,
- d'autre part, de la fraction "asphaltènes", après séparation du solvant qu'elle contient.

7. Procédé selon la revendication 6, caractérisé en ce que le solvant léger utilisé pour la précipitation des fractions "résines" et "asphaltènes" est obtenu par la combinaison du solvant léger recyclé à l'issue de l'étape a') et du solvant léger obtenu lors de la séparation du solvant lourd de la fraction "résines" par vaporisation préférentielle de l'hydrocarbure à 3 atomes de carbone, ladite vaporisation conduisant à l'obtention dudit solvant léger et d'un solvant plus lourd que le solvant lourd, qui est utilisé pour reconstituer le solvant lourd utilise dans la seconde étape en combinaison avec le solvant léger contenu dans le mélange des fractions "résines" et "asphaltènes" obtenu à l'issue de l'étape a').

8. Procédé selon l'une des revendications 6 et 7, caractérisé en ce que:
a) le solvant léger utilisé dans la première étape contient de 20 à 80% en volume d'hydrocarbure à 3 atomes de carbone et de 20 à 80% en volume d'au moins un hydrocarbure à au moins 5 atomes de carbone et, de préférence, de 30 à 70% en volume d'au moins un hydrocarbure à 3 atomes de carbone et de 30 à 70% d'au moins un hydrocarbure à au moins 5 atomes de carbone,
b) le solvant lourd utilisé dans la deuxième étape contient de 5 à 30% en volume d'hydrocarbure à 3 atomes de carbone et de 70 à 95% en volume d'au moins un hydrocarbure à au moins 5 atomes de carbone et, de préférence de 10 à 25% en volume d'hydrocarbure à 3 atomes de carbone et 75 à 90% en volume d'au moins un hydrocarbure à au moins 5 atomes de carbone.

9. Procédé selon l'une des revendications 1 à 8, caractérisé en ce que les hydrocarbures à 3 atomes de carbone et à au moins 5 atomes de carbone sont respectivement du propane et du pentane.

10. Procédé selon l'une des revendications 1 à 8, caractérisé en ce que les hydrocarbures à 3 atomes de carbone et à au moins 5 atomes de carbone sont respectivement du propane et de l'hexane.

## Claims

1. Process for the elimination of asphaltenes from a heavy hydrocarbon feedstock, said process leading to the obtaining:
- of a de-asphalted oily phase with a "Conradson" index equal to or less than 10,
- of a "resins" fraction,
- of an "asphaltenes" fraction whose softening point is equal to or higher than 150_{°}C, said process comprising two stages of precipitation from the feedstock, firstly of the "asphaltenes" fraction alone, and secondly of the "resins" fraction, in certain cases accompanied by the "asphaltenes" fraction, by means, respectively, of a heavy solvent and a light solvent, said process being characterised in that the heavy solvent contains from 5 to 40% by volume of a hydrocarbon with 3 carbon atoms and 60 to 95% of at least one hydrocarbon with 5 carbon atoms and the light solvent contains from 20 to 80% by volume of a hydrocarbon with 3 carbon atoms and from 20 to 80% by volume of at least one hydrocarbon with at least 5 carbon atoms, the proportion of the hydrocarbon containing 3 carbon atoms being higher in the light solvent than in the heavy solvent.

2. Process according to claim 1, characterized in that it comprises two stages:
a) a first stage of precipitation from the feedstock, by means of a heavy solvent, of the "asphaltenes" fraction, said first stage leading to the obtaining:
- on the one hand, of the "asphaltenes" fraction, after separation of the solvent which it contains,
- on the other, of a solution in the heavy solvent of the "resins" fraction and the oily phase;
b) a second stage of precipitation from the solution obtained in stage a), by means of a light solvent, of the "resins" fraction, said second stage leading to the obtaining:
- on the one hand, of the "resins" fraction, after separation of the solvent which it contains,
- on the other, of the de-asphalted oily phase, after separation of the light solvent in which it is in solution.

3. Process according to claim 2, characterized in that the light solvent used for the precipitation of the "resins" fraction is obtained by combining the heavy solvent contained in the solution obtained at the conclusion of stage a) with a third solvent lighter than the light solvent, said third solvent being obtained during the separation of the light solvent from the oily phase by preferential vaporization of the hydrocarbon with 3 carbon atoms, said vaporization leading to the obtaining of said third solvent and a heavy solvent recycled to the first stage of precipitation of the "asphaltenes" fraction.

4. Process according to claim 3, characterized in that the content in the hydrocarbon with 3 carbon atoms of the third light solvent is augmented by refluxes used during the separation of the de-asphalted oil and the light solvent.

5. Process according to any one of claims 2 to 4, characterized in that:
a) the heavy solvent used in the first stage contains from 10 to 40% by volume of hydrocarbon with 3 carbon atoms and from 60 to 90% by volume of at least one hydrocarbon with at least 5 carbon atoms and, preferably, from 15 to 35% by volume of hydrocarbon with 3 carbon atoms and from 65 to 85% by volume of at least one hydrocarbon with at least 5 carbon atoms,
b) the light solvent used in the second stage contains from 20 to 80% by volume of hydrocarbon with 3 carbon atoms and from 20 to 80% by volume of at least one hydrocarbon with at least 5 carbon atoms and, preferably, from 25 to 75% by volume of hydrocarbon with 3 carbon atoms and from 25 to 75% by volume of at least one hydrocarbon with at least 5 carbon atoms.

6. Process according to claim 1, characterized in that it comprises two stages:
a') a first stage of precipitation from the feedstock, by means of a iight solvent, of the "resins" and "asphaltenes" fractions, said first stage leading to the obtaining:
- on the one hand, of a mixture of the "resins" and "asphaltenes" fractions containing some light solvent,
- on the other, of the de-asphalted oily phase, after separation of the light solvent in which it is in solution and which is reused in the first stage;
b') a second stage of treatment of the mixture of the "resins" and "asphaltenes" fractions by means of the heavy solvent, leading to the obtaining after dissolution of the "resins" fraction in the heavy solvent:
- on the one hand, of the "resins" fraction, after separation of the heavy solvent in which it is in solution;
- on the other, of the "asphaltenes" fraction, after separation of the solvent which it contains.

7. Process according to claim 6, characterized in that the light solvent used for the precipitation of the "resins" and "asphaltenes" fractions is obtained by combining the light solvent recycled at the conclusion of stage a') with the light solvent obtained during the separation of the heavy solvent from the "resins" fraction by preferential vaporization of the hydrocarbon with 3 carbon atoms, said vaporization leading to the obtaining of said light solvent and a solvent heavier than the heavy solvent, which is used to reconstitute the heavy solvent used in the second stage in combination with the light solvent contained in the mixture of the "resins" and "asphaltenes" fractions obtained at the conclusion of stage a').

8. Process according to any one of claims 6 and 7, characterized in that:
a) the light solvent used in the first stage contains from 20 to 80% by volume of hydrocarbon with 3 carbon atoms and from 20 to 80% by volume of at least one hydrocarbon with at least 5 carbon atoms and, preferably, from 30 to 70% by volume of at least one hydrocarbon with 3 carbon atoms and from 30 to 70% of at least one hydrocarbon with at least 5 carbon atoms,
b) the heavy solvent used in the second stage contains from 5 to 30% by volume of hydrocarbon with 3 carbon atoms and from 70 to 95% by volume of at least one hyrocarbon with at least 5 carbon atoms and, preferably, from 10 to 25% by volume of hydrocarbon with 3 carbon atoms and from 75 to 90% of at least one hydrocarbon with at least 5 carbon atoms.

9. Process according to any one of claims 1 to 8, characterized in that the hydrocarbons with 3 carbon atoms and with at least 5 carbon atoms are respectively propane and pentane.

10. Process according to any one of claims 1 to 8, characterized in that the hydrocarbons with 3 carbon atoms and with at least 5 carbon atoms are respectively propane and hexane.

## Patentansprüche

1. Verfahren zum Entasphaltieren einer schweren Kohlenwasserstoffcharge, wobei
eine entasphaltierte ölige Phase mit einem "Conradson"-Index gleich oder kleiner als 10,
eine Fraktion "Harze" und
eine Fraktion "Asphaltene" mit einem Erweichungspunkt gleich oder höher als 150_{°}C anfallen und aus der Charge in zwei Schritten einerseits die Fraktion "Asphaltene" allein mittels eines schweren Lösungsmittels und andererseits die Fraktion "Harze", gegebenenfalls zusammen mit der Fraktion "Asphaltene", mittels eines leichten Lösungsmittels ausgefällt werden, dadurch gekennzeichnet, daß das schwere Lösungsmittel einen Gehalt von 5 bis 40 Volumenprozent an einem Kohlenwasserstoff mit 3 Kohlenstoffatomen und einen Gehalt von 60 bis 95 Volumenprozent an mindestens einem Kohlenwasserstoff mit 5 Kohlenstoffatomen und das leichte Lösungsmittel einen Gehalt von 20 bis 80 Volumenprozent an einem Kohlenwasserstoff mit 3 Kohlenstoffatomen und einen Gehalt von 20 bis 80 Volumenprozent an mindestens einem Kohlenwasserstoff mit mindestens 5 Kohlenstoffatomen aufweisen, wobei der Gehalt an Kohlenwasserstoff mit 3 Kohlenstoffatomen beim leichten Lösungsmittel höher als beim schweren Lösungsmittel ist.

2. Verfahren nach Anspruch 1, gekennzeichnet durch die folgenden beiden aufeinanderfolgenden Schritte:
a) Ausfällen der Fraktion "Asphaltene" aus der Charge mittels eines schweren Lösungsmittels, so daß einerseits die Fraktion "Asphaltene", und zwar nach Abtrennung des in ihr enthaltenen Lösungsmittels, und andererseits eine Lösung der Fraktion "Harze" und der öligen Phase im schweren Lösungsmittel anfallen, und
b) Ausfällen der Fraktion "Harze" aus der beim ersten Schritt a) erhaltenen Lösung mittels eines leichten Lösungsmittels, so daß einerseits die Fraktion "Harze", und zwar nach Abtrennung des in ihr enthaltenen Lösungsmittels, und andererseits die entasphaltierte ölige Phase, und zwar nach Abtrennung des leichten Lösungsmittels, in welchem sie sich in Lösung befindet, anfallen.

3. Verfahren nach Anspruch 2, dadurch gekennzeichnet, daß das zum Ausfällen der Fraktion "Harze" verwendete leichte Lösungsmittel durch die Kombination des in der am Ende des ersten Schrittes a) erhaltenen Lösung enthaltenen schweren Lösungsmittels und eines dritten Lösungsmittels erhalten wird, das leichter als das leichte Lösungsmittel ist und seinerseits bei der Abtrennung des leichten Lösungsmittels von der öligen Phase durch bevorzugte Verdampfung des Kohlenwasserstoffs mit 3 Kohlenstoffatomen erhalten wird, bei welcher Verdampfung das dritte Lösungsmittel und ein schweres Lösungsmittel anfallen, das zum ersten Schritt a) rückgeführt und beim Ausfällen der Fraktion "Asphaltene" wiederverwendet wird.

4. Verfahren nach Anspruch 3, dadurch gekennzeichnet, daß der Gehalt des dritten leichten Lösungsmittels an Kohlenwasserstoff mit 3 Kohlenstoffatomen durch Rückflüsse erhöht wird, welche bei der Trennung des entasphaltierten Öles und des leichten Lösungsmittels angewendet werden.

5. Verfahren nach einem der Ansprüche 2 bis 4, dadurch gekennzeichnet, daß
a) das beim ersten Schritt a) verwendete schwere Lösungsmittel einen Gehalt von 10 bis 40 Volumenprozent an Kohlenwasserstoff mit 3 Kohlenstoffatomen und einen Gehalt von 60 bis 90 Volumenprozent an mindestens einem Kohlenwasserstoff mit mindestens 5 Kohlenstoffatomen, vorzugsweise einen Gehalt von 15 bis 35 Volumenprozent an Kohlenwasserstoff mit 3 Kohlenstoffatomen und einem Gehalt von 65 bis 85 Volumenprozent an mindestens einem Kohlenwasserstoff mit mindestens 5 Kohlenstoffatomen aufweist und
b) das beim zweiten Schritt b) verwendete leichte Lösungsmittel einen Gehalt von 20 bis 80 Volumenprozent an Kohlenwasserstoff mit 3 Kohlenstoffatomen und einen Gehalt von 20 bis 80 Volumenprozent an mindestens einem Kohlenwasserstoff mit mindestens 5 Kohlenstoffatomen, vorzugsweise einen Gehalt von 25 bis 75 Volumenprozent an Kohlenwasserstoff mit 3 Kohlenstoffatomen und einen Gehalt von 25 bis 75 Volumenprozent an mindestens einem Kohlenwasserstoff mit mindestens 5 Kohlenstoffatomen, aufweist.

6. Verfahen nach Anspruch 1, gekennzeichnet durch die folgenden beiden aufeinanderfolgenden Schritte:
a') Ausfällen der Fraktionen "Harze" und "Asphaltene" aus der Charge mittels eines leichten Lösungsmittels, so daß einerseits ein Gemisch der Fraktionen "Harze" und "Asphaltene", welches leichtes Lösungsmittel enthält, und andererseits die entasphaltierte ölige Phase, und zwar nach Abtrennung des leichten Lösungsmittels, in welchem sie sich in Lösung befindet und welches beim ersten Schritt a') wiederverwendet wird, anfallen, und
b') Behandlung des Gemisches der Fraktionen "Harze" und "Asphaltene" mit dem schweren Lösungsmittel, so daß nach Auflösung der Fraktion "Harze" im schweren Lösungsmittel einerseits die Fraktion "Harze", und zwar nach Abtrennung des schweren Lösungsmittels, in welchem sie sich in Lösung befindet, und andererseits die Fraktion "Asphaltene", und zwar nach Abtrennung des in ihr enthaltenen Lösungsmittels, anfallen.

7. Verfahren nach Anspruch 6, dadurch gekennzeichnet, daß das zum Ausfällen der Fraktionen "Harze" und "Asphaltene" verwendete leichte Lösungsmittel durch die Kombination des am Ende des ersten Schrittes a') rückgeführten leichten Lösungsmittels und des bei der Abtrennung des schweren Lösungsmittels von der Fraktion "Harze" durch bevorzugte Verdampfung des Kohlenwasserstoffs mit 3 Kohlenstoffatomen erhaltenen leichten Lösungsmittels erhalten wird, bei welcher Verdampfung dieses leichte Lösungsmittel und ein Lösungsmittel anfallen, das schwerer als das schwere Lösungsmittel ist und dazu verwendet wird, um in Kombination mit dem in dem am Ende des ersten Schrittes a') erhaltenen Gemisch der Fraktionen "Harze" und "Asphaltene" enthaltenen leichten Lösungsmittel das beim zweiten Schritt b') verwendete schwere Lösungsmittel wiederherzustellen.

8. Verfahren nach Anspruch 6 oder 7, dadurch gekennzeichnet, daß
a) das beim ersten Schritt a') verwendete leichte Lösungsmittel einen Gehalt von 20 bis 80 Volumenprozent an Kohlenwasserstoff mit 3 Kohlenstoffatomen und einen Gehalt von 20 bis 80 Volumenprozent an mindestens einem Kohlenwasserstoff mit mindestens 5 Kohlenstoffatomen, vorzugsweise einen Gehalt von 30 bis 70 Volumenprozent an mindestens einem Kohlenwasserstoff mit 3 Kohlenstoffatomen und einem Gehalt von 30 bis 70 Volumenprozent an mindestens einem Kohlenwasserstoff mit mindestens 5 Kohlenstoffatomen, aufweist und
b) das beim zweiten Schritt b') verwendete schwere Lösungsmittel einen Gehalt von 5 bis 30 Volumenprozent an Kohlenwasserstoff mit 3 Kohlenstoffatomen und einen Gehalt von 70 bis 95 Volumenprozent an mindestens einem Kohlenwasserstoff mit mindestens 5 Kohlenstoffatomen, vorzugsweise einen Gehalt von 10 bis 25 Volumenprozent an Kohlenwasserstoff mit 3 Kohlenstoffatomen und einen Gehalt von 75 bis 90 Volumenprozent an mindestens einem Kohlenwasserstoff mit mindestens 5 Kohlenstoffatomen, aufweist.

9. Verfahren nach einem der Ansprüche 1 bis 8, dadurch gekennzeichnet, daß die Kohlenwasserstoffe mit 3 Kohlenstoffatomen und mit mindestens 5 Kohlenstoffatomen Propan bzw. Pentan sind.

10. Verfahren nach einem der Ansprüche 1 bis 8, dadurch gekennzeichnet, daß die Kohlenwasserstoffe mit 3 Kohlenstoffatomen und mit mindestens 5 Kohlenstoffatomen Propan bzw. Hexan sind.
